# FASCICULE DE BREVET EUROPEEN

(11) **EP 0 625 608 B1**
(45) Date de publication et mention de la délivrance du brevet: **16.07.1997**
(21) Numéro de dépôt: 94106116.0
(22) Date de dépôt: 20.04.1994
(51) Int. Cl.: D06F 75/18, D06F 75/14

(54) **Chambre de distribution d'un fer à repasser électrique à vapeur**
Verteilungskammer für elektrische Dampfbügeleisen
Distribution chamber for electric steam irons

(30) Priorité: 23.04.1993 FR 9304852
(43) Date de publication de la demande: 23.11.1994
(73) Titulaire: MOULINEX S.A., F-93170 Bagnolet (FR)
(72) Inventeur: Bouleau, Jean-Paul Ange André, F-72610 Champfleur (FR); Guillot, Gérard Louis Henri, F-61250 Radon (FR)
(74) Mandataire: May, Hans Ulrich, Dr.

(56) Documents cités:
- EP-A- 0 454 048
- EP-A- 0 461 959
- EP-A- 0 553 065
- DE-A- 2 800 767
- FR-A- 2 653 455
- US-A- 3 919 793

## Description

L'invention concerne un fer à repasser électrique à vapeur comprenant un boîtier et une semelle s'étendant longitudinalement d'une pointe vers un talon et séparée du boîtier par un écran thermique. La semelle comprend un élément chauffant surmoulé dans un bossage et deux chambres de vaporisation fermées par un capot et séparées par une cloison, soit une première chambre de vaporisation principale qui est alimentée en eau dans une première ouverture du capot au moyen d'un robinet d'un premier dispositif d'injection d'eau actionnable par un utilisateur, ledit robinet étant monté dans une chambre de distribution fermé par un couvercle et présentant un orifice d'entrée relié à un réservoir d'eau principal et qui est en communication avec des orifices de sortie de vapeur pratiqués dans la semelle, soit une deuxième chambre de vaporisation qui est alimentée en eau au moyen d'un deuxième dispositif d'injection d'eau actionnable par un utilisateur présentant, d'une part, un orifice lié à une canalisation reliée au réservoir d'eau principal et, d'autre part, un tube d'acheminement d'eau issu du deuxième dispositif d'injection d'eau et débouchant dans la deuxième chambre de vaporisation au travers d'une deuxième ouverture pratiquée dans le capot.

Des fers à repasser électriques à vapeur de ce type, tel que celui décrit dans le document EP-A-461 959, sont utilisés au choix pour le repassage à sec ou à vapeur. Lors du repassage à vapeur, deux choix sont proposés à l'utilisateur, soit un premier choix au cours duquel la semelle du fer à repasser est utilisée dans un plan horizontal et pour lequel l'utilisateur agit sur le premier dispositif d'injection d'eau, soit un deuxième choix au cours duquel la semelle du fer à repasser est utilisée dans un plan vertical et pour lequel l'utilisateur agit sur le deuxième dispositif d'injection d'eau.

Lorsque la semelle du fer est utilisée dans un plan vertical, la chambre de distribution se vide complètement dans le réservoir d'eau principal. Le deuxième dispositif d'injection d'eau ne peut donc s'alimenter que par l'intermédiaire dudit réservoir principal. Cet arrangement nécessite ainsi des dispositifs complexes et onéreux et entraîne une utilisation de nombreux joints d'étanchéité.

Le but de l'invention est de remédier aux inconvénients précités en mettant en oeuvre une nouvelle structure de la chambre de distribution du fer à repasser électrique à vapeur pour, d'une part, simplifier les opérations inhérentes au montage dudit fer et, d'autre part, minimiser le coût d'une fabrication en grande série.

Selon l'invention, la chambre de distribution comporte deux compartiments séparés en partie par une cloison dont le bord supérieur est en contact étanche avec le couvercle, soit un premier compartiment lié à l'orifice d'entrée du réservoir et au travers duquel passe le robinet du premier dispositif d'injection d'eau, soit un deuxième compartiment communiquant avec le premier compartiment par un goulet et apte à constituer une réserve d'eau lorsque le fer est utilisé avec sa semelle dans un plan vertical et, dans lequel plonge, au travers du couvercle, la canalisation du deuxième dispositif d'injection d'eau.

Grâce à la nouvelle structure de la chambre de distribution, le nombre de pièces utilisées autour des deux dispositifs d'injection d'eau est diminué, ce qui, d'une part, limite l'encombrement à l'intérieur du fer à repasser ainsi que le nombre de joints d'étanchéité et, d'autre part, simplifie la fabrication dudit fer. De plus, lorsque la semelle du fer à repasser est utilisée dans un plan vertical, la réserve d'eau réalisée dans la chambre de distribution constitue une réserve d'eau indépendante du réservoir d'eau principal et dont le volume d'eau est suffisamment important pour les besoins de l'utilisateur.

D'autres caractéristiques et avantages de l'invention ressortiront d'ailleurs de la description qui va suivre, à titre d'exemple non limitatif, en référence aux dessins annexés dans lesquels :
- la figure 1 est une vue schématique partielle d'un fer à repasser existant dans l'état de la technique,
- la figure 2 est une vue schématique partielle d'un fer à repasser équipé d'une chambre de distribution selon l'invention,
- la figure 3 est une vue en coupe de la chambre de distribution selon l'invention,
- la figure 4 est une vue en coupe en élévation et en position horizontale selon la ligne I-I de la figure 3,
- la figure 5 est une vue en coupe en élévation et en position verticale et dans laquelle la chambre de distribution contient une certaine quantité d'eau,
- la figure 6 est une vue arrachée de la partie inférieure agrandie du fer à repasser équipée d'une chambre de distribution selon l'invention et selon un autre mode de réalisation.

Selon la figure 1, un fer à repasser de type connu comprend un boîtier 1 et une semelle 2, par exemple en aluminium, s'étendant longitudinalement d'une pointe 3 vers un talon 4. Ladite semelle 2 est séparée du boîtier 1 par un écran thermique 6, réalisé, par exemple, en bakélite. La semelle 2 comprend un élément chauffant 7 surmoulé dans un bossage 8 et deux chambres de vaporisation fermées par un capot 5 et séparées par une cloison 50. Une première chambre de vaporisation principale 9 est alimentée en eau dans une première ouverture 17 du capot 5 au moyen d'un robinet 10 d'un premier dispositif d'injection d'eau 11 actionnable par un utilisateur, ledit robinet 10 étant monté dans une chambre de distribution 12 fermée par un couvercle 13 et présentant un orifice d'entrée 14 relié à un réservoir d'eau principal 15. La première chambre de vaporisation principale 9 est en communication avec la face inférieure de la semelle 2 au moyen d'orifices de sortie de vapeur 19 pratiqués dans la semelle 2, par exemple à proximité des bords latéraux de ladite semelle 2. Une deuxième chambre de vaporisation 20 placée vers la région antérieure de la semelle est alimentée en eau au moyen d'un deuxième dispositif d'injection d'eau 21 actionnable par un utilisateur présentant, d'une part, un orifice 27 lié à une canalisation 29 reliée au réservoir d'eau principal 15 et, d'autre part, un tube d'acheminement d'eau 22 issue du deuxième dispositif d'injection d'eau 21 et débouchant dans la deuxième chambre de vaporisation 20 au travers d'une deuxième ouverture 23 pratiquée dans le capot 5.

Les dispositifs d'injection d'eau 11 et 21 sont des dispositifs d'injection d'eau de type connu. La chambre de distribution 12 est généralement formée dans un corps venu de moulage et réalisé en un élastomère, de préférence un silicone, susceptible de résister à la température du capot de la semelle sur lequel il repose.

Selon la figure 2, la chambre de distribution 12 comporte deux compartiments séparés en partie par une cloison 24 dont le bord supérieur 24' est en contact étanche avec le couvercle 13, soit un premier compartiment 26 lié à l'orifice d'entrée 14 et au travers duquel passe le robinet 10 du premier dispositif d'injection d'eau 11, soit un deuxième compartiment 28 communiquant avec le premier compartiment 26 par au moins un goulet 30 et apte à constituer une réserve d'eau lorsque le fer est utilisé avec sa semelle dans un plan vertical et dans lequel plonge, au travers du couvercle 13, l'orifice 27 du deuxième dispositif d'injection d'eau 21.

Le deuxième compartiment 28 présente la forme générale d'une poche dont le fond 27' est orienté vers le talon 4 du fer à repasser.

La chambre de distribution 12 comporte, en outre, un évent 31 débouchant dans le premier compartiment 26 de ladite chambre de distribution 12 et adapté au fonctionnement du deuxième dispositif d'injection d'eau 21 lorsque le fer est utilisé avec sa semelle 2 dans un plan vertical.

Dans l'exemple de réalisation représenté à la figure 2, l'évent 31 est pratiqué dans le couvercle 13 de la chambre de distribution 12 et est relié par un canal 32 à l'extérieur du boîtier 1 du fer à repasser. Le réservoir d'eau principal 15 comporte un évent 33 pratiqué dans sa partie supérieure 34 et relié, par un canal 35, au canal 32 par un connecteur 36.

De cette manière, l'eau s'écoule aisément du réservoir d'eau principal 15 vers la chambre de distribution 12. Comme représenté sur les figures 3 et 4 où toutes les références correspondent à toutes les références des éléments représentés sur les figures 1 et 2, la cloison 24 a la forme générale d'un crochet dont l'extrémité libre 37 forme avec la paroi adjacente 38 de la chambre 12 le goulet 30 et dont le pied est raccordé à la paroi 38 de la chambre de distribution 12. La paroi 38 présente, par exemple, une forme ovoïdale. De nombreuses formes de cloison peuvent être envisagées.

Lorsque la chambre de distribution 12 est reliée au réservoir d'eau principal 15, l'eau pénètre dans ladite chambre de distribution 12 par l'orifice d'entrée 14 et s'écoule selon un circuit de remplissage représenté par des flèches sur la figure 4. Ainsi, l'eau se répartit dans les deux compartiments 26 et 28 de la chambre de vaporisation 12.

Selon la figure 5, le fer étant utilisé avec sa semelle dans un plan vertical, la chambre de distribution 12 se trouve dans une position verticale. La chambre de distribution 12, initialement remplie d'eau avant le passage de la semelle du fer dans un plan vertical, se vide en partie. L'eau contenue dans le premier compartiment 26 s'écoule par l'orifice 14 vers le réservoir d'eau principal 15 non représenté sur cette figure alors que l'eau contenue dans le deuxième compartiment 28 est stoppée par la cloison 24. Par conséquent, l'utilisateur peut actionner librement le deuxième dispositif d'injection d'eau 21 et utiliser le fer avec le deuxième choix correspondant à un défroissage vertical utilisé généralement pour des tissus fragiles.

Dans un mode de réalisation préférentiel illustré à la figure 6, la chambre de distribution 12 est constituée d'une pièce avec l'écran thermique 6. Grâce à cette nouvelle structure de l'écran thermique, le nombre de pièces utilisées pour la fabrication d'un fer à repasser électrique à vapeur est diminué, ce qui, d'une part, facilite le montage dudit fer et, d'autre part, améliore les coûts de revient d'un tel fer.

## Revendications

1. Fer à repasser électrique à vapeur comprenant un boîtier (1) et une semelle (2) s'étendant longitudinalement d'une pointe (3) vers un talon (4) et séparée du boîtier (1) par un écran thermique (6), la semelle (2) comprenant un élément chauffant (7) surmoulé dans un bossage (8) et deux chambres de vaporisation fermées par un capot (5) et séparées par une cloison (50), soit une première chambre de vaporisation principale (9) qui est alimentée en eau dans une première ouverture (17) du capot (5) au moyen d'un robinet (10) d'un premier dispositif d'injection d'eau (11) actionnable par un utilisateur, ledit robinet (10) étant monté dans une chambre de distribution (12) fermée par un couvercle (13) et présentant un orifice d'entrée (14) relié à un réservoir d'eau principal (15), et qui est en communication avec des orifices de sortie de vapeur (19) pratiqués dans la semelle (2) soit une deuxième chambre de vaporisation (20) qui est alimentée en eau au moyen d'un deuxième dispositif d'injection d'eau (21) actionnable par un utilisateur présentant, d'une part, un orifice (27) relié au réservoir d'eau principal (15) et, d'autre part, un tube d'acheminement d'eau (22) issu du deuxième dispositif d'injection d'eau (21) et débouchant dans la deuxième chambre de vaporisation (20) au travers d'une deuxième ouverture (23) pratiquée dans le capot (5),
**caractérisé en ce que** la chambre de distribution (12) comporte deux compartiments séparés en partie par une cloison (24) dont le bord supérieur (24') est en contact étanche avec le couvercle (13), soit un premier compartiment (26) lié à l'orifice d'entré (14) du réservoir (15) et au travers duquel passe le robinet (10) du dispositif d'injection d'eau (11), soit un deuxième compartiment (28) communiquant avec le premier compartiment (26) par au moins un goulet (30) et apte à constituer une réserve d'eau lorsque le fer est utilisé avec sa semelle dans un plan vertical, et dans lequel plonge, au travers du couvercle (13), l'orifice (27) du deuxième dispositif d'injection d'eau (21).

2. Fer à repasser électrique à vapeur selon la revendication 1,
**caractérisé en ce que** le deuxième compartiment présente la forme générale d'une poche dont le fond (27') est orienté vers le talon (4).

3. Fer à repasser électrique à vapeur selon la revendication 1 ou 2,
**caractérisé en ce que** la chambre de distribution (12) comporte, en outre, un évent (31) débouchant dans le premier compartiment (26) de ladite chambre de distribution (12).

4. Fer à repasser électrique à vapeur selon la revendication 3,
**caractérisé en ce que** l'évent (31) est pratiqué dans le couvercle (13) de la chambre de distribution (12) et est relié par un canal (32) à l'extérieur du boîtier (1) du fer à repasser.

5. Fer à repasser électrique à vapeur selon l'une des revendications précédentes,
**caractérisé en ce que** la paroi latérale (25) a la forme générale d'un crochet dont l'extrémité libre forme, avec la paroi adjacente (38) de la chambre (12), le goulet (30) et dont le pied (39) est raccordé à la paroi (38) de la chambre de distribution (12).

6. Fer à repasser électrique à vapeur selon la revendication 5,
**caractérisé en ce que** les deux dispositifs d'injection d'eau sont situés de part et d'autre de la cloison (24).

7. Fer à repasser électrique à vapeur selon la revendication 5,
**caractérisé en ce que** la paroi (38) de la chambre de distribution (12) présente une forme ovoïdale.

8. Fer à repasser électrique à vapeur selon l'une quelconque des revendications précédentes,
**caractérisé en ce que** la chambre de distribution (12) est constituée d'une pièce avec l'écran thermique (6).

## Patentansprüche

1. Elektrisches Dampfbügeleisen mit einem Gehäuse (1) und einer Sohle (2), die sich von einer Spitze (3) bis zu einem hinteren Ende (4) erstreckt und vom Gehäuse (1) durch eine Wärmeabschirmung (6) getrennt ist, wobei die Sohle (2) ein in einen Vorsprung (8) eingeformtes Heizelement (7) und zwei Dampferzeugungskammern aufweist, die von einer Abdeckhaube (5) geschlossen und durch eine Wand (50) voneinander getrennt sind, nämlich eine erste Haupt-Dampferzeugungskammer (9), die durch eine erste Öffnung (17) der Abdeckhaube (5) und über ein Ventil (10) einer vom Benutzer bedienbaren ersten Wasser-Einspritzvorrichtung (11) mit Wasser versorgt wird, wobei das Ventil (10) in einer durch einen Deckel (13) geschlossenen Verteilerkammer (12) angeordnet ist, die eine mit einem Haupt-Wassertank (15) verbundene Einlaßöffnung (14) aufweist und mit in der Sohle (2) ausgebildeten Dampfaustrittslöchern (19) verbunden ist, und eine zweite Dampferzeugungskammer (20), die über eine vom Benutzer betätigbare zweite Wasser-Einspritzvorrichtung (21) mit Wasser versorgt wird und die einerseits eine mit dem Haupt-Wassertank (15) verbundene Öffnung (27), und andererseits ein aus der zweiten Wasser-Einspritzvorrichtung (2) kommendes Wasserleitungsrohr (22) aufweist, das durch eine in der Abdeckhaube (5) ausgebildete zweite Öffnung (23) in die zweite Dampferzeugungskammer (20) mündet, **dadurch gekennzeichnet, daß** die Verteilerkammer (12) zwei Abteile aufweist, die teilweise durch eine Wand (24) abgeteilt sind, deren oberer Rand (24') dicht mit dem Deckel (13) abschließt, nämlich ein mit der Einlaßöffnung (14) des Wassertanks (15) verbundenes erstes Abteil (26), durch welches das Ventil (10) der ersten Wasser-Einspritzvorrichtung (11) hindurchgeht, und ein zweites Abteil (28), das mit dem ersten Abteil (26) über mindestens einen Hals (30) verbunden ist und ein Wasserreservoir bildet, wenn das Bügeleisen mit seiner Sohle in einer vertikalen Ebene verwendet wird, und in welches, durch den Deckel (13) hindurch, die Öffnung (27) der zweiten Wasser-Einspritzvorrichtung (21) eintaucht.

2. Elektrisches Dampfbügeleisen nach Anspruch 1, **dadurch gekennzeichnet, daß** das zweite Abteil die allgemeine Form eines Beutels aufweist, dessen Grund (27') zum hinteren Teil (4) gerichtet ist.

3. Elektrisches Dampfbügeleisen nach Anspruch 1 oder 2, **dadurch gekennzeichnet, daß** die Verteilerkammer (12) außerdem eine Entlüftung (31) aufweist, die in das erste Abteil (26) der Verteilerkammer (12) mündet.

4. Elektrisches Dampfbügeleisen nach Anspruch 3, **dadurch gekennzeichnet, daß** die Entlüftung (31) im Deckel (13) der Verteilerkammer (12) ausgebildet und über einen Kanal (32) mit der Außenumgebung des Gehäuses (1) verbunden ist.

5. Elektrisches Dampfbügeleisen nach einem der vorangehenden Ansprüche, **dadurch gekennzeichnet, daß** die Seitenwand (24) die allgemeine Form eines Hakens aufweist, dessen freies Ende mit der benachbarten Wand (38) der Verteilerkammer (12) den Hals (13) bildet und dessen Fuß (39) an die Wand (38) der Verteilerkammer (12) anschließt.

6. Elektrisches Dampfbügeleisen nach Anspruch 5, **dadurch gekennzeichnet, daß** die zwei Wasser-Einspritzvorrichtungen jeweils auf der einen und auf der anderen Seite der Trennwand (24) angeordnet sind.

7. Elektrisches Dampfbügeleisen nach Anspruch 5, **dadurch gekennzeichnet, daß** die Wand (38) der Verteilerkammer (12) eine ovale Form aufweist.

8. Elektrisches Dampfbügeleisen nach einem der vorangehenden Ansprüche, **dadurch gekennzeichnet, daß** die Verteilerkammer (12) in einem Stück mit der Wärmeabschirmung (6) geformt ist.

## Claims

1. Electric steam iron comprising a casing (1) and a sole plate (2) extending longitudinally from a tip (3) to a heel (4) and separated from the casing (1) by a heat screen (2), the sole plate (2) comprising a heating element (7) moulded into a protrusion (8) and two vaporisation chambers closed off by a cap (5) and separated by a partition (50), that is to say a first main vaporisation chamber (9) which is fed with water in a first opening (17) in the cap (5) by means of a valve (10) of a first water injection device (11) which can be actuated by the user, the said valve (10) being mounted in a distribution chamber (12) closed off by a cover (13) and having an inlet orifice (14) connected to a main water reservoir (15), and which is in communication with steam outlet orifices (19) formed in the sole plate (2), and a second vaporisation chamber (20) which is fed with water by means of a second water injection device (21) which can be actuated by a user having, on the one hand, an orifice (27) connected to the main water reservoir (15) and, on the other hand, a water conveyance tube (22) issuing from the second water injection device (21) and opening out in the second vaporisation chamber (20) through a second opening (23) formed in the cap (5), characterised in that the distribution chamber (12) has two compartments partly separated by a partition (24), the top edge (24') of which is in sealed contact with the cover (13), that is to say a first compartment (26) connected to the inlet orifice (14) of the reservoir (15) and through which passes the valve (10) of the water injection device (11), and a second compartment (28) communicating with the first compartment (26) through at least one constriction (30) and suitable for constituting a water reserve when the iron is used with its sole plate in a vertical plane, and in which is immersed, through the cover (13), the orifice (27) of the second water injection device (21).

2. Electric steam iron according to Claim 1, characterised in that the second compartment has the overall shape of a pocket whose base (27') is oriented towards the heel (4).

3. Electric steam iron according to Claim 1 or 2, characterised in that the distribution chamber (12) also has a vent (31) opening out in the first compartment (26) of the said distribution chamber (12).

4. Electric steam iron according to Claim 3, characterised in that the vent (31) is formed in the cover (13) of the distribution chamber (12) and is connected by a duct (32) to the outside of the casing (1) of the iron.

5. Electric steam iron according to one of the preceding claims, characterised in that the side wall (25) has the overall shape of a hook, the free end of which forms, with the adjacent wall (38) of the chamber (12), the constriction (30), and the foot (39) of which is connected to the wall (38) of the distribution chamber (12).

6. Electric steam iron according to Claim 5, characterised in that the two water injection devices are situated on each side of the partition (24).

7. Electric steam iron according to Claim 5, characterised in that the wall (38) of the distribution chamber (12) has an ovoidal shape.

8. Electric steam iron according to any one of the preceding claims, characterised in that the distribution chamber (12) is formed in one piece with the heat screen (6).
